# EUROPÄISCHE PATENTSCHRIFT

(11) **EP 2 006 116 B1**
(45) Veröffentlichungstag und Bekanntmachung des Hinweises auf die Patenterteilung: **08.08.2012**
(21) Anmeldenummer: 07012111.6
(22) Anmeldetag: 21.06.2007
(51) Int. Cl.: B42D 15/00, B42D 15/10

(54) **Sicherheitselement mit Farbkippeffekt und visuell nicht erkennbaren Sicherheitsmerkmalen**
Safety element with colour-switching effect and visually imperceptible safety characteristics
Elément de sécurité à couleur variable selon l'orientation et signes de sécurité ne pouvant pas être reconnus visuellement

(43) Veröffentlichungstag der Anmeldung: 24.12.2008
(73) Patentinhaber: Hueck Folien Ges.m.b.H., 4342 Baumgartenberg (AT)
(72) Erfinder: Keplinger, Jürgen, Dr., 4351 Saxen (AT); Kammerer, Hans Hermann, 92637 Weiden (DE); Müller, Matthias, 92699 Bechtsrieth (DE); Bergsmann, Martin, Dr., 4020 Linz (AT)
(74) Vertreter: Landgraf, Elvira

(56) Entgegenhaltungen:
- EP-A- 0 752 323
- WO-A-02/18155
- WO-A-2004/028824
- WO-A-2005/108108
- DE-A1-102004 021 246

## Beschreibung

Die Erfindung betrifft ein Sicherheitselement mit Farbkippeffekt und visuell nicht erkennbaren Sicherheitsmerkmalen.

Aus WO 02/18155 ist ein Verfahren zur fälschungssicheren Markierung von Gegenständen bekannt, wobei der Gegenstand mit einer Markierung bestehend aus einer elektromagnetische Wellen reflektierenden ersten Schicht, auf die eine für elektromagnetische Wellen durchlässige inerte Schicht mit einer definierten Dicke aufgebracht wird, worauf auf diese inerte Schicht eine aus metallischen Clustern gebildete dritte Schicht folgt, versehen wird.

Aus WO 2004/014663 ist ein Verfahren zur Herstellung von fälschungssicheren Identifikationsmerkmalen bestehend aus jeweils mindestens einer elektromagnetische Wellen reflektierenden Schicht, einer Abstandsschicht und einer Schicht gebildet von metallischen Clustern bekannt, wobei auf ein Trägersubstrat eine partielle oder vollflächige elektromagnetische Wellen reflektierende Schicht und anschließend eine oder mehrere partielle und/oder vollflächige polymere Schichten definierter Dicke aufgebracht werden, worauf auf die Abstandschicht eine Schicht gebildet aus metallischen Clustern, die mittels eines vakuumtechnischen Verfahrens oder aus lösungsmittelbasierten Systemen hergestellt wird, aufgebracht wird.

Das so hergestellte Identifikationsmerkmal zeigt einen visuell sichtbaren vom Betrachtungswinkel abhängigen Farbkippeffekt.

Aufgabe der Erfindung war es ein Sicherheitsmerkmal mit einem Farbkippeffekt bereitzustellen, das zusätzlich visuell nicht erkennbare Sicherheitsmerkmale aufweist.

Gegenstand der Erfindung ist daher ein fälschungssicheres ldentifikationsmerkmal bestehend aus einem Trägersubstrat, einer elektromagnetische Wellen reflektierenden Schicht, einer Abstandsschicht und einer Schicht gebildet von metallischen Clustern, dadurch gekennzeichnet, dass eine weitere Schicht, die aus nematischen oder cholesterischen flüssigkristallinen Polymeren besteht, aufgebracht ist.

Als Trägersubstrat kommen beispielsweise flexible Kunststofffolien, beispielsweise aus Pl, PP, OPP, PE, PPS, PEEK, PEK, PEI, PAEK, LCP, PEN, PBT, PET, PA, PC, COC, POM, ABS, PVC, PTFE, Fluorpolymere wie Teflon, PVB etc. in Frage.
Die Trägerfolien weisen vorzugsweise eine Dicke von 5 - 700 µm, bevorzugt 5 - 200 µm, besonders bevorzugt 5 - 50 µm auf.
Ferner können als Trägersubstrat auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert, beispielsweise mit Kunststoffen, oder lackiert sein.

Ferner können als Trägersubstrate auch zellstofffreies oder zellstoffhaltiges Papier, thermoaktivierbares Papier oder Verbunde mit Papier, beispielsweise Verbunde mit Kunststoffen mit einem Flächengewicht von 20 - 500 g/m², vorzugsweise 40 - 200 g/m² verwendet werden.

Auf das Trägersubstrat ist eine elektromagnetische Wellen reflektierende Schicht aufgebracht. Diese Schicht kann vorzugsweise aus Metallen, wie beispielsweise Aluminium, Gold, Chrom, Silber, Kupfer, Zinn, Platin, Nickel, Eisen, Paladium und deren Legierungen, beispielsweise Nickel/Chrom, Kupfer/Aluminium, Gold/Palladium und dergleichen bestehen.

Die elektromagnetische Wellen reflektierende Schicht kann vollflächig oder partiell durch bekannte Verfahren, wie Sprühen, Bedampfen, Sputtern, Drucken (Tief-, Flexo-, Sieb-, Digitaldruck), Lackieren, Walzenauftragsverfahren und dergleichen aufgebracht werden.

Die darauf folgende polymere Schicht bzw. die polymeren Schichten können ebenfalls vollflächig oder partiell aufgebracht sein.

Die polymere Schicht kann aus Farb- oder Lacksystemen auf Basis von Nitrocellulose, Epoxy-, Polyester-, Kolophonium-, Acrylat-, Alkyd-, Melamin-, PVA-, PVC-, Isocyanat- oder Urethansystemen bestehen.

Die polymere Schicht wird vorzugsweise im Tiefdruckverfahren aufgebracht und kann vollflächig oder vorzugsweise partiell aufgebracht sein. Partiell kann diese Schicht beispielsweise in Form von Buchstaben, Zeichen Symbolen, Linien Guillochen, Schriftzügen im Mikro- oder Makrotext aufgebracht sein.

Ferner wird eine Schicht gebildet aus metallischen Clustern aufgebracht. Die metallischen Cluster können beispielsweise aus Aluminium, Gold, Palladium, Eisen, Platin, Chrom, Silber, Kupfer, Nickel und dergleichen oder deren Legierungen, wie beispielsweise Au/Pd oder Cr/Ni bestehen.
Diese Clusterschicht kann durch Sputtern (beispielsweise lonenstrahl oder Magnetron) oder Verdampfen (Elektronenstrahl) aus einer Lösung oder durch Adsorption aufgebracht werden.

Ferner ist eine Schicht aus nematischen oder cholesterischen flüssigkristallinen Polymeren aufgebracht.
Beispiele für geeignete nematische flüssigkristalline Polymere sind Derivate von Zimtsäureestern oder Cyanobiphenylderivate.

Die Schicht aus flüssigkristallinen Polymeren kann auf die polymere Abstandsschicht oder auf die Clusterschicht aufgebracht sein.

In einer weiteren Ausführungsform kann auf den beschriebenen Clusteraufbau ein weiteres Trägersubstrat, das mit einer Schicht aus nematischen flüssigkristallinen Polymeren versehen ist, kaschiert sein.

Durch Einsatz eines Polarisationsfilters können dann diese Merkmale, die mit freiem Auge nicht erkennbar sind, sichtbar gemacht werden.

In einer besonderen Ausführungsform kann das Sicherheitsmerkmal insbesondere magnetische Eigenschaften aufweisen.
Dabei kann eine magnetische Schicht vollflächig oder partiell auf beiden Seiten oder auf einer Seite des Trägersubstrats vorhanden sein und über und/oder unter dem Aufbau oder im Aufbau, der den Farbkippeffekt bewirkt, situiert sein. Dabei können die magnetischen Schichten symmetrisch oder asymmetrisch (mit dem Trägersubstrat oder anderen Schichten als Symmetrieebene) angeordnet sein.
Ferner kann eine dunkel gefärbte magnetische Schicht beispielsweise über oder unter oder neben der Abstandsschicht situiert sein und für die darauf folgende Schicht aus flüssigkristallinen cholesterischen Polymeren einen Hintergrund bilden, wodurch es zu unterschiedlichen Farbeffekten in den unterschiedlichen Bereichen kommt.

Zur Einstellung der magnetischen Eigenschaften können paramagnetische, diamagnetische und auch ferromagnetische Stoffe, wie Eisen, Nickel und Cobalt oder deren Verbindungen oder Salze (beispielsweise Oxide oder Sulfide) verwendet werden.

Die Elementarmagnete können dabei ausgerichtet bzw. orientiert ausgerichtet sein (durch ein externes Magnetfeld permanent ausgerichtet).

Das Trägersubstrat kann auch bereits eine oder mehrere funktionelle und/oder dekorative Schichten aufweisen oder anschließend damit versehen werden, wobei diese Schichten durch Kaschieren eines weiteren Trägersubstrats, das diese Schichten trägt, oder durch direktes Aufbringen auf den beschriebenen Aufbau in das Sicherheitsmerkmal integriert werden können.
Als solche Farb- bzw. Lackschichten können jeweils verschiedenste Zusammensetzungen verwendet werden. Die Zusammensetzung der einzelnen Schichten kann insbesondere nach deren Aufgabe variieren, je nach dem ob die einzelnen Schichten ausschließlich Dekorationszwecken dienen oder eine funktionelle Schicht sein sollen oder ob die Schicht sowohl eine Dekorationsals auch eine funktionelle Schicht sein soll.

Die Schichten können pigmentiert oder nicht pigmentiert sein. Als Pigmente können alle bekannten Pigmente, wie beispielsweise Titandioxid, Zinksulfid, Kaolin, ATO, FTO, ITO, Aluminium, Chrom- und Siliciumoxide als auch farbige Pigmente verwendet werden. Dabei sind lösungsmittelhaltige Lacksysteme als auch Systeme ohne Lösungsmittel verwendbar.
Als Bindemittel kommen verschiedene bekannte natürliche oder synthetische Bindemittel in Frage.

Die funktionellen Schichten können beispielsweise bestimmte elektrische, magnetische, spezielle chemische, physikalische und auch optische Eigenschaften aufweisen.

Zur Einstellung elektrischer Eigenschaften, beispielsweise Leitfähigkeit können beispielsweise Graphit, Ruß, leitfähige organische oder anorganische Polymere. Metallpigmente (beispielsweise Kupfer, Aluminium, Silber, Gold, Eisen, Chrom Blei und dergleichen), Metalllegierungen wie Kupfer-Zink oder Kupfer- Aluminium oder deren Sulfide oder Oxide, oder auch amorphe oder kristalline keramische Pigmente wie ITO und dergleichen zugegeben werden. Weiters können auch dotierte oder nicht dotierte Halbleiter wie beispielsweise Silicium, Germanium oder lonenleiter wie amorphe oder kristalline Metalloxide oder Metallsulfide als Zusatz verwendet werden. Ferner können zur Einstellung der elektrischen Eigenschaften der Schicht polare oder teilweise polare Verbindungen, wie Tenside oder unpolare Verbindungen wie Silikonadditive oder hygroskopische oder nicht hygroskopische Salze verwendet oder zugesetzt werden.

Die optischen Eigenschaften der Schicht lassen sich durch sichtbare Farbstoffe bzw. Pigmente, lumineszierende Farbstoffe bzw. Pigmente, die im sichtbaren, im UV-Bereich oder im IR-Bereich fluoreszieren bzw. phosphoreszieren, Effektpigmente, wie Flüssigkristalle, Perlglanz, Bronzen und/oder wärmeempfindliche Farben bzw. Pigmente beeinflussen. Diese sind in allen möglichen Kombinationen einsetzbar. Zusätzlich können auch phosphoreszierende Pigmente allein oder in Kombination mit anderen Farbstoffen und/oder Pigmenten eingesetzt werden.

In den Fig. 1 bis 5 sind erfindungsgemäße Aufbauten dargestellt.
Dabei bedeuten 1 das Trägersubstrat, 2 die elektromagnetische Wellen reflektierende Schicht, 3 die Abstandsschicht, 4 die Clusterschicht, 5 eine Schicht aus cholesterischen flüssigkristallinen Polymeren, 5a eine Schicht aus nematischen flüssigkristallinen Polymeren, 6 eine Schutzlackschicht und 7 eine Magnetschicht, a, b und c die unterschiedlichen Farbeffekte.

Die erfindungsgemäßen Sicherheitsmerkmale werden gegebenenfalls nach entsprechender Konfektionierung (beispielsweise zu Fäden, Bändern Streifen, Patches oder anderen Formaten) daher als Sicherheitselemente auf Datenträgern, insbesondere Wertdokumenten wie Ausweisen, Karten, Banknoten oder Etiketten, Siegeln und dergleichen, aber auch in Verpackungsmaterialien für sensible Güter, wie Pharmazeutika, Kosmetika, Datenträger, elektronische Bauteile und dergleichen verwendet.

## Patentansprüche

1. Fälschungssicheres Identifikationsmerkmal bestehend aus einem Trägersubstrat (1); einer vollflächigen oder partiellen elektromagnetische Wellen reflektierenden Schicht (2), einer Abstandsschicht (3) und einer Schicht gebildet von metallischen Clustern (4), **dadurch gekennzeichnet, dass** das Identifikationsmerkmal eine weitere Schich (5), die aus nematischen oder cholesterischen flüssigkristallinen Polymeren besteht, und auf der Abstandsschicht (3) oder auf der Clusterschicht (4) angeordnet ist, aufweist.

2. Fälschungssicheres Identifikationsmerkmal nach Anspruch 1, **dadurch gekennzeichnet**, das eine Schicht aus nematischen flüssigkristallinen Polymeren direkt auf die Schicht aus metallischen Clustern (4) aufgebracht ist.

3. Fälschungssicheres Identifikationsmerkmal nach Anspruch 1, **dadurch gekennzeichnet, dass** eine Schicht aus nematischen flüssigkristallinen Polymeren auf einem weiteren Trägersubstrat vorhanden ist, das gegen die Clusterschicht (4) kaschiert ist.

4. Fälschungssicheres Identifikationsmerkmal nach einem der Ansprüche 1 bis 3, **dadurch gekennzeichnet, dass** zusätzlich eine oder mehrere magnetische Schichten (7) vollflächig oder partiell auf beiden Seiten oder auf einer Seite des Trägersubstrats vorhanden sind.

5. Fälschungssicheres Identifikationsmerkmal nach Anspruch 4, **dadurch gekennzeichnet, dass** die magnetischen Schichten asymmetrisch oder symmetrisch mit dem Trägersubstrat (1) oder anderen Schichten als Symmetrieebene vorhanden sind.

6. Fälschungssicheres Identifikationsmerkmal nach einem der Ansprüche 4 oder 5, **dadurch gekennzeichnet, dass** zumindest eine magnetische Schicht auf der Abstandsschicht (3) aufgebracht ist.

7. Fälschungssicheres Identifikationsmerkmal nach einem der Ansprüche 4 bis 6, **dadurch gekennzeichnet, dass** die magnetische Schicht unter einer Schicht aus cholesterischen flüssigkristallinen Polymeren aufgebracht ist.

8. Fälschungssicheres Identifikationsmerkmal nach Anspruch 7, **dadurch gekennzeichnet, dass** die Elementarmagnete ausgerichtet sind.

9. Fälschungssicheres Identifikationsmerkmal nach einem der Ansprüche 1 bis 8, **dadurch gekennzeichnet, dass** auf dem Trägersubstrat (1) weitere funktionelle Schichten vorhanden sind.

## Claims

1. Forgery-proof identification feature consisting of a carrier substrate (1), a full-area or partial layer (2) reflecting electromagnetic waves, a spacer layer (3) and a layer formed by metallic clusters (4), **characterized in that** the identification feature has a further layer (5) which consists of nematic or cholesteric liquid crystal polymers and which is arranged on the spacer layer (3) or on the cluster layer (4).

2. Forgery-proof identification feature according to Claim 1, **characterized in that** a layer of nematic liquid crystal polymers is applied directly onto the layer of metallic clusters (4).

3. Forgery-proof identification feature according to Claim 1, **characterized in that** a layer of nematic liquid crystal polymers is present on a further carrier substrate, which is laminated with respect to the cluster layer (4).

4. Forgery-proof identification feature according to one of Claims 1 to 3, **characterized in that**, in addition, one or more magnetic layers (7) are present over the full area or partially on both sides or on one side of the carrier substrate.

5. Forgery-proof identification feature according to Claim 4, **characterized in that** the magnetic layers are asymmetric or symmetric with the carrier substrate (1) or other layers as a plane of symmetry.

6. Forgery-proof identification feature according to either of Claims 4 and 5, **characterized in that** at least one magnetic layer is applied on the spacer layer (3).

7. Forgery-proof identification feature according to one of Claims 4 to 6, **characterized in that** the magnetic layer is applied underneath a layer of cholesteric liquid crystal polymers.

8. Forgery-proof identification feature according to Claim 7, **characterized in that** the molecular magnets are aligned.

9. Forgery-proof identification feature according to one of Claims 1 to 8, **characterized in that** further functional layers are present on the carrier substrate (1).

## Revendications

1. Signe d'identification anti-falsification constitué d'un substrat support (1), d'une couche (2) s'étendant sur toute la surface ou bien partiellement et réfléchissant les ondes électromagnétiques, d'une couche d'écartement (3) et d'une couche formée de clusters métalliques (4), **caractérisé en ce que** le signe d'identification présente une couche supplémentaire (5) qui est constituée de polymères à cristaux liquides nématiques ou cholestériques et est disposée sur la couche d'écartement (3) ou sur la couche de clusters (4).

2. Signe d'identification anti-falsification selon la revendication 1, **caractérisé en ce qu'**une couche constituée de polymères à cristaux liquides nématiques est déposée directement sur la couche constituée de clusters métalliques (4).

3. Signe d'identification anti-falsification selon la revendication 1, **caractérisé en ce qu'**une couche constituée de polymères à cristaux liquides nématiques est présente sur un substrat support supplémentaire qui est contre-collé sur la couche de clusters (4).

4. Signe d'identification anti-falsification selon l'une quelconque des revendications 1 à 3, **caractérisé en ce que**, en plus, une ou plusieurs couches magnétiques (7) sont présentes sur toute la surface ou bien partiellement sur les deux faces ou sur une face du substrat support.

5. Signe d'identification anti-falsification selon la revendication 4, **caractérisé en ce que** les couches magnétiques sont présentes asymétriquement ou symétriquement avec le substrat support (1) ou d'autres couches comme plan de symétrie.

6. Signe d'identification anti-falsification selon l'une quelconque des revendications 4 ou 5, **caractérisé en ce qu'**au moins une couche magnétique est déposée sur la couche d'écartement (3).

7. Signe d'identification anti-falsification selon l'une quelconque des revendications 4 à 6, **caractérisé en ce que** la couche magnétique est déposée en dessous d'une couche constituée de polymères à cristaux liquides cholestériques.

8. Signe d'identification anti-falsification selon la revendication 7, **caractérisé en ce que** les aimants élémentaires sont orientés.

9. Signe d'identification anti-falsification selon l'une quelconque des revendications 1 à 8, **caractérisé en ce que** des couches fonctionnelles supplémentaires sont présentes sur le substrat support (1).
